# EUROPÄISCHE PATENTSCHRIFT

(11) **EP 2 093 339 B1**
(45) Veröffentlichungstag und Bekanntmachung des Hinweises auf die Patenterteilung: **11.04.2018**
(21) Anmeldenummer: 09002353.2
(22) Anmeldetag: 19.02.2009
(51) Int. Cl.: E04B 1/68, E04G 11/36

(54) **VORRICHTUNG ZUR HALTERUNG EINER DICHTUNG AN EINER ABSCHALUNGSPLATTE**
DEVICE FOR ATTACHING A SEAL TO A FORMWORK BOARD
DISPOSITIF DE FIXATION D'UN JOINT SUR UNE PLAQUE DE COFFRAGE

(30) Priorität: 22.02.2008 CH 2622008
(43) Veröffentlichungstag der Anmeldung: 26.08.2009
(73) Patentinhaber: Pakon AG, 8867 Niederurnen (CH)
(72) Erfinder: Portmann, Stefan, 8332 Russikon (CH)
(74) Vertreter: Rentsch Partner AG

(56) Entgegenhaltungen:
- EP-A1- 0 937 834
- EP-A1- 1 422 355
- DE-A1- 19 722 449
- DE-A1- 19 905 691
- DE-U1- 9 205 533
- DE-U1- 9 217 152
- DE-U1- 20 318 608
- DE-U1-202006 010 598
- DE-U1-202006 017 230

## Beschreibung

### TECHNISCHES GEBIET

Die vorliegende Erfindung betrifft eine Vorrichtung zur Halterung einer Dichtung an einer Abschalungsplatte zur Verwendung als verlorene Schalung in einer Arbeits- und/oder Dehnfuge zwischen zwei Betonbauteilen, wobei die Dichtung zur Abdichtung der Fuge gegen Wasser dient.

### STAND DER TECHNIK

Eine solche Vorrichtung ist aus EP 1 422 355 A1 bekannt in Form einer Lochplatte, welche in der Abschalungsplatte flächig eingebettet und mit einer als Dichtungsplatte ausgebildeten und quer zu ihr angeordneten und seitlich jeweils über die Abschalungsplatte vorstehenden Dichtung fest verbunden ist.

Die Dichtungsplatte wird bei der EP 1 422 355 A1 zusammen mit ihrer Haltevorrichtung durch Eingiessen fest in der Abschalungsplatte verankert. Solche Abschalungsplatten sind in der Herstellung aufwendiger als einfache Abschalungsplatten ohne integrierte Dichtungsplatten, weil Elemente zum Auffüllen der sich in der Gussform durch die Dichtungsplatten zwangsläufig ergebenden Hohlräume verwendet werden müssen und dadurch in einer Gussform nur vergleichsweise wenige Abschalungsplatten gleichzeitig gegossen werden können. Die Abschalungsplatten mit den integrierten Dichtungsplatten sind zudem sperrig beim Transport.

### Eine weitere Vorrichtung zur Halterung einer Dichtung ist aus Die19905691 bekannt.

### DARSTELLUNG DER ERFINDUNG

Aufgabe der Erfindung ist es, eine Vorrichtung der eingangs genannten Art anzugeben, welche flexibler und auch modular einsetzbar ist.

Erfindungsgemäss wird dies durch eine Vorrichtung nach Anspruch 1 erreicht.

Zusammen mit der erfindungsgemässen Vorrichtung werden demnach zwei Abschalungsplatten verwendet, wobei die Abdichtung der Fuge im Bereich zwischen den beiden Abschalungsplatten über die ganze Breite der Fuge gegen beide angrenzenden Betonbauteile hin bewirkt wird. Dies ist abdichtungstechnisch wesentlich sicherer als beispielsweise beidseits nur einer Abschalungsplatte zwei Dichtungen vorzusehen.

Zusammen mit der erfindungsgemässen Vorrichtung können verschiedene Dichtungssysteme, wie z.B. Dichtungsplatten oder Injektionsschläuche eingesetzt werden. Die Herstellung von sperrigen Abschalungsplatten mit fest eingegossenen Dichtungsplatten fällt durch die efindungsgemässe Vorrichtung weg, da die Dichtung einfach an der erfindungsgemässen Vorrichtung angebracht und mit herkömmlichen Abschalungsplatten verbunden werden kann. Je nach Dicke der zu erstellenden Betonbauteile im Anschlussbereich können herkömmliche Abschalungsplatten mit unterschiedlichen Höhen miteinander und der erfindungsgemässen Vorrichtung kombiniert werden. Hierdurch reduziert sich auch die Teilevielfalt, die für unterschiedliche Dicken erforderlich ist. Es müssen weniger unterschiedliche Abschalungsplatten hergestellt und auf Lager gehalten werden. Somit verringern sich die Produktionskosten und die Teile sind auch leichter verpack- und/oder transportierbar. Erfindungsgemäß weist die Vorrichtung zwei gegensinnig zueinander angeordnete u-Profile zur Aufnahme und Halterung von jeweils einer Abschalungsplatte auf, welche durch mindestens einen Bügel miteinander verbunden sind. Der bzw. die vorzugsweise mehreren Bügel halten die beiden U-Profile und somit die Abschalungsplatten in einem festen Abstand. Im Bereich dieses Abstandes wird dann, ggf. nachträglich, die Dichtung montiert. Als Dichtung kann insbesondere eine Dichtungsplatte zwischen den u-Profilen durch Einschieben von einer Seite her montiert werden, wobei sie beidseitig über die u-Profile vorstehen sollte. Auf einer Seite greift sie dann in den mindestens einen ersten Bügel ein und wird durch diesen gegen Verdrehen, Verrutschen oder Verbiegen gehalten. Ergänzend kann hierzu auf der dem mindestens einen ersten Bügel gegenüberliegenden Seite an einem der u-Profile mindestens ein weiterer Bügel oder ein funktionell entsprechendes Halteelement angebracht sein.

Gemäss einer zweiten nicht erfindungsgemässen Ausführungsform sind zwei gegensinnig zueinander angeordnete u-Profile vorgesehen, zwischen welchen eine beidseitig über sie vorstehende Dichtungsplatte fest angebracht ist. Diese Ausführungsform hat den Vorteil, dass sie aus einem Stück besteht und schnell montiert werden kann. Ausserdem kann sich die Dichtung nicht verschieben.

Gemäss einer dritten nicht erfindungsgemässen Ausführungsform kann die Vorrichtung eine Klammer umfassen, die ein schmales u-Profil zur Aufnahme und Halterung einer Abschalungsplatte und ein entgegengesetzt ausgerichtetes breiteres U-Profil zur Aufname und Halterung einer Dichtungsplatte aufweist. Die Klammer kann eine Länge von nur einigen Zentimetem haben. Mehrere solcher Klammern können in geeigneten Abständen so angebracht werden, dass sie jeweils eine Dichtungsplatte halten und alternierend eine der beiden Abschalungsplatten. Die Vorteile dieser Ausführungsform sind darin zu sehen, dass sie aus relativ kleinen Teilen besteht, die sich durch Extrudieren oder Spritzgiessen kostengünstig herstellen und leicht transportieren lassen.

Als Dichtung kann zusammen mit den Vorrichtungen der vorbeschriebenen Ausführungsformen eine Dichtungsplatte aus einem Metallblech oder ein mit Rippen versehenes Kunststoffprofil verwendet werden. Die Dichtungsplatte kann mit einer Beschichtung versehen sein, welche sich mit Frischbeton wasserdicht verbindet. In einer vierten nicht erfindungsgemässen Ausführungsform kann die Vorrichtung zwei gegensinnig zueinander angeordnete u-Profile zur Aufnahme und Halterung von jeweils einer Abschalungsplatte aufweisen, welche durch mindestens eine Lochplatte miteinander verbunden sind und zwischen welchen die Dichtung montierbar ist.

Eine nicht erfindungsgemässe Vorrichtung könnte zur Halterung von zwei Abschalungsplatten mit gegenseitigem Abstand auch eine Lochplatte umfassen, welche zur Verklebung mit den Abschalungsplatten mit wenigstens einer Klebeschicht versehen ist. Bevorzugt sind in diesem Fall mehrere mit der Lochplatte verbundene oder verbindbare Befestigungsclips zur Halterung eines Injektionsschlauchs im Abstandsbereich zwischen den Abschalungsplatten zusätzlich vorgesehen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: eine erste Ausführungsform einer erfindungsgemässen Vorrichtung in perspektivischer Darstellung mit zwei u-Profilen und mit mehreren, diese miteinander verbindenden Bügeln;
- Fig. 2: in einer Schnittdarstellung die Vorrichtung von Fig. 1 im Einbauzustand mit zwei Abschalungsplatten und einer Dichtungsplatte;
- Fig. 3: eine zweite Ausführungsform einer nicht erfindungsgemässen Vorrichtung im Schnitt mit integrierter Dichtungsplatte;
- Fig. 4: in gleicher Darstellung eine Modifikation der zweiten Ausführungsform;
- Fig. 5: eine dritte Ausführungsform einer nicht erfindungsgemässen Vorrichtung in perspektivischer Darstellung in Form einer Klammer;
- Fig. 6: mehrere Vorrichtungen gemäss Fig. 5 im Verbindung mit zwei Abschalungsplatten und einer Dichtungsplatte in perspektivischer Darstellung:
- Fig. 7: eine für einen Injektionsschlauch als Dichtung geeignete Ausführungsform einer erfindungsgemässen Vorrichtung mit zwei u-Profilen im Schnitt;
- Fig. 8: die Vorrichtung von Fig. 7 dargestellt mit einem Quellband als Dichtung;
- Fig. 9: eine weitere für einen Injektionsschlauch als Dichtung geeignete Ausführungsform einer nicht erfindungsgemässen Vorrichtung mit zwei Lochplatten im Schnitt; und
- Fig. 10: noch eine weitere für einen Injektionsschlauch als Dichtung geeignete Ausführungsform einer nicht efindungsgemässen Vorrichtung mit nur einer Lochplatte im Schnitt;

### WEGE ZUR AUSFÜHRUNG DER ERFINDUNG

Die Vorrichtung von Fig. 1 entspricht einer ersten Ausführungsform der Erfindung und umfasst zwei gegensinnig zueinander angeordnete u-Profile 1,2, welche über erste Bügel 3 mit gegenseitigem Abstand miteinander stabil verbunden sind. Die beiden u-Profile 1, 2 dienen zur Aufnahme und Halterung von Abschalungsplatten, die einfach in sie eingesteckt werden. Zwischen die beiden u-Profile 1, 2 kann eine Dichtungsplatte von der Seite her eingeschoben werden, deren Breite so bemessen ist, dass sie beidseitig über die beiden u-Profile übersteht. Im eingeschobenen Zustand greift eine solche Dichtungsplatte in die ersten Bügel ein und wird durch sie gegen Verdrehen gegenüber der Einschubrichtung gesichert. Zur zusätzlichen Festlegung der Dichtungsplatte in dieser Ausrichtung sind auf der den ersten Bügeln 3 gegenüberliegenden Seite zweite Bügel 4 an einem der u-Profile 2 parallel zu diesem angebracht.

Fig. 2 zeigt die Vorrichtung von Fig. 1 mit zwei Abschalungsplatten 5, 6 und einer Dichtungsplatte 7 in einer typischen Einbausituation zwischen zwei Abschnitten A und B einer horizontalen Betonplatte. Die Abschalungsplatten 5, 6 sind vorzugsweise solche gemäss der eingangs zitierten EP 1 422 355 A1 aus einem Spezialbeton, mit netzförmiger Armierungseinlage und fensterartigen Aussparungen mit nur geringer Wandstärke zum Durchstecken von Armierungseisen zum Verbinden der beiden Betonplattenabschnitte A und B, die beispielsweise nacheinander betoniert werden. Die beiden u-Profile 1, 2 sind an diese Art von Abschalungsplatten 5, 6 angepasst und weisen entsprechend eine Länge zwischen 100 - 300 cm sowie eine lichte Weite zwischen 10 und 30 mm, vorzugsweise von 20 mm, auf.

Die Dichtungsplatte 7 dient zur Abdichtung der Fuge zwischen den beiden Betonplattenabschnitten A, B gegen Wasser. Obwohl Fig. 2 die beiden Abschalungsplatten 5, 6 dicht eingebettet in den beidseitig angrenzenden Beton zeigt, sind in der Praxis zwischen den Abschalungsplatte und dem angrenzenden Beton hin immer Spalte vorhanden, durch die Wasser hindurchtreten kann und die unter anderem aufgrund des Schwindprozesses entstehen, dem Beton beim Abbinden unterliegt. Durch die Ausrichtung der Dichtungsplatte 7 quer zu den Abschalungsplatten 5, 6 und ihren Eingriff in beide Betonplattenabschnitte 8, 9 muss Wasser zum Passieren der Fuge den Weg um die Dichtungsplatte 7 herum nehmen. Bei ausreichender Breite der Dichtungsplatte 7 ist dieser Umlaufweg lang genug, dass Dichtigkeit angenommen werden kann. Bei Verwendung eines einfachen Metallblechs als Dichtungsplatte 7 sollte der beidseitige Überstand mindestens 10 cm betragen. Im Beispiel von Fig. 2 ist die Dichtungsplatte 7 zusätzlich mit einer selbstklebenden Beschichtung 8 versehen ist, die sich mit Frischbeton wasserundurchlässig verbindet. Eine solche Beschichtung ist z.B. aus EP 0 796 951 A1 bekannt als ein Gemisch aus Weichbitumen, StyrolButadien-Styrol (SBS) und synthetischen Harzen. In diesem Fall kann der beidseitige Überstand der Dichtungsplatte auch kleiner als 10 cm gewählt werden, wodurch die Bügel 3 und 4 entsprechend kürzer bemessen werden können.

Die u-Profile 1, 2 können wie die Bügel 3, 4 aus Stahl bestehen und durch Verschweissen miteinander verbunden sein. Ihr gegenseitiger Abstand sollte zwischen 2 und 10mm, vorzugsweise 5 mm, betragen, so dass sich einerseits eine Dichtungsplatte wie die Platte 7 von z.B. 1 - 3 mm Dicke bequem zwischen sie einschieben lässt, die verbleibenden Spalte andererseits aber keinen Beton, sondern allenfalls etwas Betonschlämme beim Betonieren des ersten der beiden Betonplattenabschnitte A bzw. B durchlassen.

Fig. 3 zeigt eine Vorrichtung gemäss einer zweiten Ausführungsform zusammen mit zwei Abschalungsplatten 5, 6, bei welcher wieder zwei gegensinnig zueinander angeordnete u-Profile 11, 12 vorgesehen sind, zwischen welchen eine beiseitig über sie vorstehende Dichtungsplatte 13 bereits fest angebracht ist. Vorzugsweise ist die Dichtungungsplatte 13 ein Metallblech, das mit den beiden u-Profilen 11, 12, sofern diese ebenfalls aus Metall bestehen, verschweisst sein kann. Die Dichtungsplatte 13 ist vorzugsweise auch wieder mit einer Beschichtung 14 der vorgenannten Art versehen, die sich mit frischem Beton wasserundurchlässig verbindet.

Fig. 4 zeigt eine Variante der Ausführungsform von Fig. 3, wobei hier als Dichtungsplatte 15 ein Kunststoffprofil mit mehreren Längsrippen 16 vorgesehen ist, welche eine Verlängerung des Umlaufwegs für Wasser verursachen. Das Kunststoffprofil 15 kann zwischen die beiden u-Profile 11, 12 mittels eines Klebers 17 eingeklebt sein.

Fig. 5 zeigt eine dritte Ausführungsform einer Vorrichtung in Form einer Klammer 21, die ein schmales u-Profil 21 zur Aufnahme und Halterung einer Abschalungsplatte und ein entgegengesetzt ausgerichtetes breiteres U-Profil 22 zur Aufname und Halterung einer Dichtungsplatte aufweist. Die Klammer 21 kann eine Länge zwischen 10 und 20 cm haben. Sie besteht vorzugsweise aus einem Kunststoffmaterial wie z.B. Polyethylen, Polypropylen, Polyvinylchlorid oder Polystytrol und ist weiter vorzugsweise ein Extrusions- oder Spritzgussteil. Mehrere solcher Klammern 21 können, so wie dies Fig. 6 zeigt, in geeigneten Abständen von ca. 20 - 50 cm so angebracht werden, dass sie jeweils eine Dichtungsplatte 24 halten und alternierend eine von zwei Abschalungsplatten 25, 26. Die Dichtungsplatte 24 und die Abschalungsplatten 25, 26 sind in Fig. 6 lediglich schematisch dargestellt, doch können für sie die gleichen wie die vorbeschriebenen Teile 5, 6 und/oder 7 eingesetzt werden.

Weitere Ausführungsformen zeigen die Figuren 7 - 10 jeweils im Schnitt und zusammen mit zwei Abschalungsplatten 5, 6. In den Figuren 7 und 8 sind zwei u-Profile 31, 32 über Bügel 33 miteinander verbunden, wobei diese Bügel 33 jedoch wesentlich kürzer und weniger ausladend sind als die ersten Bügel 3 von Fig. 1. Umgekehrt ist der Abstand zwischen den beiden u-Profilen 31, 33 etwas grösser als bei der Ausführungsform von Fig. 1 gewählt und beträgt zwischen 10 - 20 mm. Diese Ausführungsform eignet sich für das Einlegen einer Dichtung, deren Wirkung nicht auf dem Umlaufprinzip beruht wie z.B. eines Injektionsschlauchs 34, Fig. 7, oder eines Quellbandes 35, Fig. 8. Über den Injektionsschlauch 34 von Fig. 7 kann nach dem Betonieren beider Betonplattenabschnitte ein Dichtmittel z.B. in Form einer Kunstharzmasse in die Fuge eingepresst werden, wobei der Injektionsschlauch 34 mit geeigneten Durchbrüchen versehen ist, um den Austritt des Dichtmittels zu ermöglichen. Das Quellband 35 quillt demgegenüber selbsttätig bei Kontakt mit Wasser auf und dichtet so die Fuge ab.

In Fig. 9 wird die Vorrichtung gebildet durch zwei Lochbleche 41, 42 die über zwei Querbleche 43, 44 miteinander verbunden sind, so das sich insgesamt eine H-förmige Querschnittsform ergibt mit einem nach oben und einem nach unten offenen u-Profil für die Aufnahme und Halterung der Abschalungsplatten 5, 6 sowie mit einem zentralen Kanal 45, in welchen ein Injektionsschlauch 46 eingezogen werden kann. Durch die Löcher in den Lochplatten 41, 42 kann die über den Injektionsschlauch 46 eingepresste Dichtmasse aus dem zentralen Kanal 45 austreten und die Fuge ausfüllen.

In einer nicht dargestellten Variante der Ausführungsform von Fig. 9 könnten zwei gegensinnig zueinander ausgerichtete U-Profile durch ein nur einseitig angeordnetes Lochblech miteinander verbunden sein, wobei dann das Lochblech die Funktion des Bügel 35 von Fig. 7 übernimmt.

In Fig. 10 ist als Vorrichtung ein Lochblech 51 vorhanden, welches mittels eines Klebers 52 seitlich an den beiden dargestellten Abschalungsplatten 5, 6 angeklebt ist. Auch hier ist wieder ein Injektionsschlauch 53 einsetzbar, der einfach von der Seite her zwischen die beiden Abschalungsplatten 5, 6 eingelegt werden kann. Zur Fixierung des Injektionsschlauchs 53 sind Clipse 54 vorgesehen, die in geeigneten Abständen an dem Lochblech 51, befestigt sind.

### BEZEICHNUNGSLISTE

- 1: u-Profil
- 2: u-Profil
- 3: erste Bügel
- 4: zweite Bügel
- 5: Abschalungsplatte
- 6: Abschalungsplatte
- 7: Dichtungsplatte
- 8: Beschichtung
- 11: u-Profil
- 12: u-Profil
- 13: Dichtungsplatte
- 14: Beschichtung
- 15: Dichtungsplatte
- 16: Längsrippen
- 17: Kleber
- 21: Klammer
- 22: schmales u-Profil der Klammer
- 23: breiteres U-Profil der Klammer
- 24: Dichtungsplatte
- 25: Abschalungsplatte
- 26: Abschalungsplatte
- 31: u-Profil
- 32: u-Profil
- 33: Bügel
- 34: Injektionsschlauch
- 35: Quellband
- 41: Lochblech
- 42: Lochblech
- 43: Querblech
- 44: Querblech
- 45: zentraler Kanal
- 46: Injektionsschlauch
- 51: Lochblech
- 52: Kleber
- 53: Injektionsschlauch
- 54: Clipse
- A: Betonplattenabschnitt
- B: Betonplattenabschnitt

## Patentansprüche

1. Vorrichtung zur Halterung einer Dichtung an einer Abschalungsplatte zur Verwendung als verlorene Schalung in einer Arbeits- und/oder Dehnfuge zwischen zwei Betonbauteilen (A, B), wobei die Dichtung zur Abdichtung der Fuge gegen Wasser dient, wobei die Vorrichtung zur Halterung von zwei Abschalungsplatten (5, 6; 25, 26) mit gegenseitigem Abstand in der Fuge ausgebildet ist und weiter so, dass gegebenenfalls nachträglich eine zu beiden Plattenseiten gegen den jeweils angrenzenden Beton hin wirksame Dichtung (7; 13; 15; 24; 34; 35; 46; 53) im Abstandsbereich zwischen den beiden Abschalungsplatten montierbar ist, und wobei die Vorrichtung mindestens einen ersten Bügel (3; 33) aufweist, **dadurch gekennzeichnet, dass** die Vorrichtung zwei gegensinnig zueinander angeordnete u-Profile (1, 2; 11, 12; 22; 31, 32) zur Aufnahme und Halterung von jeweils einer Abschalungsplatte (5, 6) aufweist, welche durch den mindestens einen ersten Bügel (3; 33) miteinander verbunden sind und dass zwischen die durch mindestens einen ersten Bügel (3; 33) miteinander verbundenen u-Profile (1, 2; 11, 12; 22; 31, 32) die Dichtung (7; 34; 35) montierbar ist.

2. Vorrichtung nach Anspruch 1, **dadurch gekennzeichnet, dass** als Dichtung eine Dichtungsplatte (7) zwischen den u-Profilen (1, 2) durch Einschieben von einer Seite her so montierbar ist, dass sie beidseitig über die u-Profile vorsteht und in den mindestens einen ersten Bügel (3) eingreift.

3. Vorrichtung nach Anspruch 2, **dadurch gekennzeichnet, dass** der mindestens eine erste Bügel (3) eine in ihn eingreifende Dichtungsplatte (7) gegen Verdrehen gegenüber der Einschubrichtung stabilisiert und/oder dass an einem der u-Profile (2) auf der dem mindestens einen ersten Bügel (3) gegenüberliegenden Seite wenigstens ein, vorzugsweise ebenfalls bügelförmig ausgebildetes Element (4) zur Stabilisierung einer zwischen die u-Profile (1, 2) eingeschobenen Dichtungsplatte gegen Verdrehen gegenüber der Einschubrichtung vorhanden ist.

4. Vorrichtung nach einem der Ansprüche 1 - 3 und mit einer Dichtung, **dadurch gekennzeichnet, dass** als Dichtung eine Dichtungsplatte (7; 13) aus einem Metallblech oder ein mit Rippen versehenes Kunststoffprofil (15) verwendet ist.

5. Vorrichtung nach Anspruch 4, **dadurch gekennzeichnet, dass** die Dichtungsplatte (7; 13) mit einer Beschichtung (8; 14) versehen ist, welche sich mit Frischbeton wasserdicht verbindet.

6. Vorrichtung nach Anspruch 1, und mit einer Dichtung, **dadurch gekennzeichnet, dass** als Dichtung ein in den Abstandsbereich zwischen den beiden Abschalungsplatten eingezogener Injektionsschlauch (34; 46; 53) oder ein Quellband (35) verwendet ist.

## Claims

1. A device for attaching a seal to a formwork board for use as lost formwork in a construction joint and/or expansion joint between two concrete structural elements (A, B), wherein the seal is used for sealing the joint against water, wherein the device is configured for attaching two formwork boards (5, 6; 25, 26) at a mutual distance in the joint and, furthermore, in such that a seal (7; 13; 15; 24; 34; 35; 46; 53) can be fitted, where necessary, subsequently which is effective on both board sides against the adjacent concrete in each case in the space range between the two formwork boards and wherein the device has at least a first bracket (3; 33), **characterized in that** the device has two U-profiles (1, 2; 11, 12; 22; 31, 32) arranged inversely to one another for receiving and attaching one formwork board (5, 6) respectively, which U-profiles are connected to one another by the at least one first bracket (3; 33) and that the seal (7; 34; 35) can be fitted between the U-profiles (1, 2; 11, 12; 22; 31, 32) connected to one another by at least a first bracket (3; 33).

2. The device according to claim 1, **characterized in that** a sealing plate (7) can be fitted as the seal between the U-profiles (1, 2) by inserting from one side, so that it projects beyond the U-profiles on both sides and engages with the at least one first bracket (3).

3. The device according to claim 2, **characterized in that** the at least one first bracket (3) stabilizes a sealing plate (7) engaging with it against twisting with respect to the insertion direction and/or that on one of the U-profiles (2) on the side opposite the at least one first bracket (3) at least one, preferably likewise bracket-shaped, element (4) is provided for stabilization of a sealing plate inserted between the U-profiles (1, 2) to prevent twisting with respect to the insertion direction.

4. The device according to one of claims 1 - 3 and having a seal, **characterized in that** a sealing plate (7; 13) made of a metal sheet or a plastic profile (15) provided with ribs is used as the seal.

5. The device according to claim 4, **characterized in that** the sealing plate (7; 13) is provided with a coating (8; 14) which bonds to wet concrete in a watertight manner.

6. The device according to claim 1 and having a seal, **characterized in that** an injection hose (34; 46; 53) or a water-blocking tape (35) is used as the seal in the space range between the two formwork boards.

## Revendications

1. Dispositif destiné à fixer une garniture d'étanchéité sur un panneau de coffrage utilisé comme coffrage perdu dans un joint de reprise et/ou de dilatation entre deux éléments de construction en béton (A, B), la garniture d'étanchéité servant à assurer l'étanchéité à l'eau du joint, le dispositif de fixation étant conçu par deux panneaux de coffrage (5, 6 ; 25, 26) avec un écart réciproque dans le joint et par ailleurs de sorte qu'une garniture d'étanchéité (7 ; 13 ; 15 ; 24 ; 34 ; 35 ; 46 ; 53) agissant vers les deux faces des panneaux contre le béton respectivement adjacent puisse être montée, le cas échéant, ultérieurement dans la zone d'écartement entre les deux panneaux de coffrage et le dispositif comportant au moins un premier étrier (3 ; 33), **caractérisé en ce que** le dispositif comporte deux profilés en U (1, 2 ; 11, 1 2 ; 22 ; 31, 32) placés en contresens mutuel, destinés à recevoir et à fixer chacun un panneau de coffrage (5, 6), lesquels sont assemblés l'un à l'autre par l'au moins un premier étrier (3 ; 33) et **en ce que** la garniture d'étanchéité (7 ; 34 ; 35) peut être montée entre les profilés en U (1, 2 ; 11, 12 ; 22 ; 31, 32) qui sont assemblés l'un à l'autre par au moins un premier étrier (3 ; 33).

2. Dispositif selon la revendication 1, **caractérisé en ce qu'**en tant que garniture d'étanchéité, une plaque d'étanchéité (7) peut être montée entre les profilés en U (1, 2) par insertion à partir d'un côté, de sorte à saillir de part et d'autre par-dessus les profilés en U et à s'engager dans l'au moins un premier étrier (3) .

3. Dispositif selon la revendication 2, **caractérisé en ce que** l'au moins un premier étrier (3) stabilise une plaque d'étanchéité (7) engagée dans celui-ci contre une rotation à l'encontre de la direction d'insertion et/ou **en ce que** sur l'un des profilés en U (2), sur le côté opposé à l'au moins un premier étrier (3), au moins un élément (4), de préférence également conçu en forme d'étrier est présent pour stabiliser une plaque d'étanchéité insérée entre les profilés en U (1, 2) contre une rotation à l'encontre de la direction d'insertion.

4. Dispositif selon l'une quelconque des revendications 1 à 3 et doté d'une garniture d'étanchéité, **caractérisé en ce qu'**en tant que garniture d'étanchéité, on utilise une plaque d'étanchéité (7 ; 13) en une tôle métallique ou un profilé en matière plastique (15) muni de nervures.

5. Dispositif selon la revendication 4, **caractérisé en ce que** la plaque d'étanchéité (7 ; 13) est munie d'un revêtement (8 ; 14) que se lie de manière étanche à l'eau avec du béton frais.

6. Dispositif selon la revendication 1 et doté d'une garniture d'étanchéité, **caractérisé en ce qu'**en tant que garniture d'étanchéité, on utilise un flexible d'injection (34 ; 46 ; 53) enfilé dans la zone d'écartement entre les deux panneaux de coffrage ou une bande autogonflante (35).
